# EUROPÄISCHE PATENTSCHRIFT

(11) **EP 2 748 527 B1**
(45) Veröffentlichungstag und Bekanntmachung des Hinweises auf die Patenterteilung: **25.11.2015**
(21) Anmeldenummer: 12756145.4
(22) Anmeldetag: 24.08.2012
(51) Int. Cl.: F21V 15/04, F21V 29/71, F21V 29/76, F21W 131/10, F21Y 101/02, F21S 6/00

(54) **LICHTQUELLENVORRICHTUNG**
LIGHT SOURCE DEVICE
DISPOSITIF SOURCE LUMINEUSE

(30) Priorität: 26.08.2011 DE 102011081672
(43) Veröffentlichungstag der Anmeldung: 02.07.2014
(73) Patentinhaber: OSRAM GmbH, 80807 München (DE)
(72) Erfinder: DELLIAN, Harald, 83564 Soyen (DE); REINGRUBER, Fabian, 81247 München (DE)
(86) Internationale Anmeldenummer: PCT/EP2012/066488
(87) Internationale Veröffentlichungsnummer: WO 2013/030104

(56) Entgegenhaltungen:
- EP-A1- 2 309 168
- WO-A1-2011/054092
- WO-A1-2011/089103
- WO-A2-2011/089069
- US-A1- 2003 039 118
- US-A1- 2008 211 370
- US-A1- 2011 019 409

## Beschreibung

### Technisches Gebiet

Die vorliegende Erfindung betrifft eine Lichtquellenvorrichtung mit mindestens einer LED mit einer Lichtabstrahlseite und einer der Lichtabstrahlseite gegenüberliegenden Rückseite, wobei die mindestens eine LED auf einer Platine angeordnet ist, mindestens einem Hauptkühlkörper, der mit der Rückseite der mindestens einen LED gekoppelt ist, und einer Treibervorrichtung zum Betreiben der mindestens einen LED, wobei die Treibervorrichtung mindestens einen Anschluss zum Koppeln mit einer Spannungsversorgung aufweist. Sie betrifft überdies eine Lichtquellenvorrichtung mit mindestens einer LED mit einer Lichtabstrahlseite und einer der Lichtabstrahlseite gegenüberliegenden Rückseite, wobei die mindestens eine LED auf einer Platine angeordnet ist, wobei durch die Platine eine Anordnungsebene der mindestens einen LED definiert ist, mindestens einem Hauptkühlkörper, der mit der Rückseite der mindestens einen LED gekoppelt ist, wobei der Hauptkühlkörper eine Mantelfläche aufweist, und einer Treibervorrichtung zum Betreiben der mindestens einen LED, wobei die Treibervorrichtung mindestens einen Anschluss zum Koppeln mit einer Spannungsversorgung aufweist.

### Stand der Technik

Gattungsgemäße Lichtquellenvorrichtungen werden beispielsweise als Baustellenleuchten eingesetzt. Eine aus dem Stand der Technik bekannte Baustellenleuchte 30 ist in Fig. 1 dargestellt. Diese umfasst ein von einer Glasscheibe 32 abgedecktes Array 34 mit einer Vielzahl von LEDs. Ein Stoßschutz 36 umgibt die Kombination aus LED-Array 34 und Glasscheibe 32. An der Rückseite ist ein nicht dargestellter Hauptkühlkörper zum Kühlen der LEDs des LED-Arrays 34 vorgesehen. Weiterhin ist an der Rückseite ein Schwenkarm 38 vorgesehen, mittels dessen die Baustellenleuchte 30 im Betriebszustand zum Beleuchten eines Objekts mit einer festen Abstrahlrichtung aufgestellt werden kann.

Ein Nachteil der aus dem Stand der Technik bekannten Baustellenleuchte besteht darin, dass nur LEDs mit einer begrenzten Leistung eingesetzt werden können, da sonst eine zulässige Betriebstemperatur überschritten wird, was zu Schäden an der Baustellenleuchte führen würde. Ein weiterer Nachteil besteht darin, dass bei der bekannten Baustellenleuchte nur zwei Abstrahlwinkel realisiert werden können, einmal bei aufgestellter Baustellenleuchte 30 mittels des abgeklappten Schwenkarms 38 und zum anderen bei flach auf eine Oberfläche gelegter Baustellenleuchte 30. Insbesondere bei Verwendung des Schwenkarms ist die Anordnung vergleichsweise instabil gegenüber Windeinfluss oder Erschütterungen, wie sie auf Baustellen üblicherweise anzutreffen sind.

EP 2309168, WO 2011/054092 und US 2003/0039118 beschreiben Lichtquellenvorrichtungen des Stands der Technik.

### Darstellung der Erfindung

Die Aufgabe der vorliegenden Erfindung gemäß einem ersten Aspekt besteht deshalb darin, eine Lichtquellenvorrichtung der eingangs genannten Art derart weiterzubilden, dass eine höhere Abstrahlleistung ermöglicht wird.

Diese Aufgabe wird gelöst durch eine Lichtquellenvorrichtung mit den Merkmalen von Patentanspruch 1.

Der vorliegenden Erfindung gemäß dem ersten Aspekt liegt die Erkenntnis zugrunde, dass eine höhere Abstrahlleistung dann ermöglicht wird, wenn Maßnahmen getroffen werden, um die Kühlleistung, das heißt das Abführen von durch Verlustleistung entstehender Wärme, zu verbessern. Erfindungsgemäß ist deshalb vorgesehen, dass die Lichtquellenvorrichtung weiterhin einen Frontkühlkörper umfasst, der thermisch mit dem Hauptkühlkörper gekoppelt ist. Durch die zusätzliche Nutzung eines Frontkühlkörpers kann die effektive Kühlleistung deutlich erhöht werden, so dass leistungsstärkere LEDs oder größere Anzahlen an LEDs eingesetzt werden können. Dadurch ergibt sich eine deutliche Erhöhung der Lichtabstrahlleistung.

Bevorzugt weist der Frontkühlkörper eine nicht mit dem Hauptkühlkörper gekoppelte Abstrahloberfläche auf, wobei der Frontkühlkörper derart angeordnet ist, dass die Abstrahloberfläche zur Lichtabstrahlseite der mindestens einen LED orientiert ist. "Nicht mit dem Hauptkühlkörper gekoppelt" bedeutet hierbei, dass der Frontkühlkörper eine seiner Abstrahloberfläche gegenüberliegende Rückseite aufweist, die thermisch mit dem Hauptkühlkörper gekoppelt ist. Auf diese Weise lässt sich beinahe die gesamte Oberfläche der Lichtquellenvorrichtung für Kühlzwecke verwenden, wodurch - ohne aktive Kühlmaßnahmen wie beispielsweise einem Gebläse und dergleichen - eine maximale Abstrahlleistung ermöglicht wird. Die Platine ist bevorzugt über ein thermisches Interface-Material mit dem Hauptkühlkörper gekoppelt, wobei das thermische Interface-Material insbesondere elastisch ausgebildet ist. Ein besonders bevorzugtes thermisches Interface-Material ist unter der Bezeichnung T-flex der Firma Laird erhältlich. Durch eine derartige Kopplung können Unebenheiten der Kühlkörper ausgeglichen werden. Dies bedeutet, dass deren Oberflächen nicht gefräst werden müssen, so dass kostengünstigere Kühlkörper verwendet werden können. Entsprechend kann vorgesehen sein, dass der Frontkühlkörper über ein thermisches Interface-Material mit dem Hauptkühlkörper gekoppelt ist, wobei auch hier bevorzugt das thermische Interface-Material elastisch ausgebildet ist. Neben dem bereits erwähnten Aspekt des Ausgleichens von Unebenheiten der Kühlkörper beziehungsweise der Platine wird dadurch das Substrat an den Hauptkühlkörper angebunden und eine Abdichtung gegen Feuchtigkeit erzielt. Dadurch wird die Gefahr des Eindringens von Feuchtigkeit zwischen die Kühlkörper reduziert, ohne dass zusätzliche Maßnahmen angewendet werden müssten. Anstatt unter Verwendung einer einzigen Platine kann die Erfindung auch mit einer Vielzahl von Platinen realisiert werden.

Der Hauptkühlkörper weist eine umlaufende Stoßschutzvorrichtung, insbesondere aus Kunststoff, auf. Auf diese Weise ist die Lichtquellenvorrichtung, unabhängig davon, welche Lichtabstrahlrichtung gewählt wird, zuverlässig gegen Beschädigungen durch einen unebenen Untergrund und dergleichen geschützt, da die Stoßschutzvorrichtung einen bestimmten Abstand sicherstellt. Zugleich wird der Untergrund, auf dem die Lichtquellenvorrichtung steht, vor Beschädigungen durch zu hohe Temperaturen geschützt. Insbesondere die umlaufende Stoßschutzvorrichtung kann auch bei der vorliegenden Erfindung gemäß dem zweiten Aspekt vorhanden sein.

Besonders vorteilhaft ist es, wenn die Stoßschutzvorrichtung eine erste, den Haupt- und den Frontkühlkörper kontaktierende Komponente und eine zweite, die Außenoberfläche der Stoßschutzvorrichtung bildende Komponente aufweist, wobei die erste Komponente aus einem elastischeren Material besteht als die zweite Komponente. Auf diese Weise können Fertigungstoleranzen ausgeglichen werden. Darüber hinaus kann dadurch die Fixierung zwischen den Kühlkörpern sichergestellt werden.

Weiterhin bevorzugt ist in der Stoßschutzvorrichtung ein Griff ausgebildet, der dem einfachen Transport der Lichtquellenvorrichtung dient. Darüber hinaus ermöglicht der Griff eine Positionierung der Lichtquellenvorrichtung, ohne dass die gegebenenfalls erwärmten Kühlkörper berührt werden müssten. Bevorzugt ist der Griff aufgrund der asymmetrischen Gewichtsverteilung infolge der unterschiedlichen Anstellwinkel der oben erwähnten Teilflächen nicht mittig platziert. Insbesondere der Griff kann auch eine vorteilhafte Ausgestaltung gemäß dem zweiten Aspekt der Erfindung darstellen.

In der Stoßschutzvorrichtung kann mindestens eine Kopplungsvorrichtung zum mechanischen und / oder elektrischen Koppeln mehrerer Lichtquellenvorrichtungen angeordnet sein. Über derartige Kopplungsvorrichtungen können beliebig viele Lichtquellenvorrichtungen, zum Erzielen einer gewünschten Helligkeit, miteinander gekoppelt werden. Dabei braucht nur eine dieser miteinander gekoppelten Lichtquellenvorrichtungen mit einer Spannungsversorgung gekoppelt sein.

Schließlich ist es bevorzugt, wenn die Treibervorrichtung auf der Seite des Hauptkühlkörpers angebracht ist, die nicht mit dem Frontkühlkörper gekoppelt ist. Dadurch ist die Treibervorrichtung thermisch weitgehend von den LEDs abgekoppelt, was in einer Erhöhung der Lebensdauer der Bauelemente der Treibervorrichtung und damit der Lichtquellenvorrichtung resultiert.

Die Lichtquellenvorrichtung kann weiterhin einen Kanal umfassen, in dem Verbindungsleitungen, die die Platine mit der Treibervorrichtung verbinden, angeordnet sind. Dabei kann vorgesehen sein, dass in dem Kanal mindestens eine Abstufung derart ausgebildet ist, dass dadurch die Strecke zwischen stromführenden Bereichen der Platine und dem Hauptkühlkörper vergrößert wird. Auf diese Weise lässt sich zuverlässig ein Spannungsüberschlag zwischen stromführenden Bereichen der Platine und dem Hauptkühlkörper verhindern, was in einer erhöhten Sicherheit für einen Benutzer der Lichtquellenvorrichtung resultiert.

Zu demselben Zweck kann im Bereich des Kanals eine Aussparung im Hauptkühlkörper vorgesehen sein, die derart ausgebildet ist, dass dadurch die Strecke zwischen stromführenden Bereichen der Platine und dem Hauptkühlkörper vergrößert wird.

Die Lichtquellenvorrichtung kann weiterhin eine feuchtigkeitsdurchlässige Membran, insbesondere eine Goretex-Membran, umfassen, die derart angeordnet ist, dass in Hohlräumen der Lichtquellenvorrichtung vorhandene Feuchtigkeit aus der Lichtquellenvorrichtung austreten kann. Auf diese Weise wird eine Schädigung der Lichtquellenvorrichtung durch Wassereintritt zuverlässig vermieden.

Es kann weiterhin ein Dichtungsring sowie eine über der mindestens einen LED angeordnete transparente Scheibe vorgesehen sein, wobei der Dichtungsring zwischen der Scheibe und dem Frontkühlkörper angeordnet ist. Dadurch werden die Scheibe, der Frontkühlkörper, das thermische Interface-Material sowie der Hauptkühlkörper gegeneinander fixiert. Überdies wird das Eintreten von Feuchtigkeit verhindert.

Gemäß einem zweiten Aspekt der vorliegenden Erfindung besteht die Aufgabe darin, eine gattungsgemäße Lichtquellenvorrichtung der eingangs erstgenannten Art derart weiterzubilden, dass unterschiedliche Abstrahlrichtungen auf einfache Weise bei hoher Stabilität ermöglicht werden.

Die zuvor im Zusammenhang mit der vorliegenden Erfindung gemäß dem ersten Aspekt beschriebenen Ausführungsformen gelten sinngemäß auch für die vorliegende Erfindung gemäß dem zweiten Aspekt und umgekehrt. Ferner ist anzumerken, dass die zur vorliegenden Erfindung gemäß dem ersten bzw. zweiten Aspekt beschriebenen Ausführungsformen, Ausgestaltungen und Merkmale sich grundsätzlich nicht gegenseitig ausschließen, sondern dass eine oder mehrere der hierin beschriebenen Ausführungsformen, Ausgestaltungen oder Merkmale jeweils mit einer oder mehreren anderen der hierin beschriebenen Ausführungsformen, Ausgestaltungen oder Merkmale kombiniert werden können.

Die Aufgabe gemäß diesem zweiten Aspekt wird gelöst durch eine Lichtquellenvorrichtung mit mindestens einer LED mit einer Lichtabstrahlseite und einer der Lichtabstrahlseite gegenüberliegenden Rückseite, wobei die mindestens eine LED auf einer Platine angeordnet ist, wobei durch die Platine eine Anordnungsebene der mindestens einen LED definiert ist, mindestens einem Hauptkühlkörper, der mit der Rückseite der mindestens einen LED gekoppelt ist, wobei der Hauptkühlkörper eine Mantelfläche aufweist und einer Treibervorrichtung zum Betreiben der mindestens einen LED, wobei die Treibervorrichtung mindestens einen Anschluss zum Koppeln mit einer Spannungsversorgung aufweist. Die Mantelfläche des Hauptkühlkörpers weist mindestens eine erste, eine zweite, eine dritte und eine vierte Teilfläche auf, wobei die erste Teilfläche parallel zur Anordnungsebene verläuft, wobei die zweite Teilfläche einen ersten Winkel zur ersten Teilfläche einschließt, wobei die dritte Teilfläche einen zweiten Winkel zur ersten Teilfläche (25a) einschließt und wobei die vierte Teilfläche einen dritten Winkel zur ersten Teilfläche einschließt, wobei zumindest zwei der Winkel unterschiedlich sind.

Der vorliegenden Erfindung liegt die Erkenntnis zugrunde, dass unterschiedliche Abstrahlrichtungen besonders stabil eingestellt werden können, wenn dazu der Hauptkühlkörper selbst verwendet wird. Erfindungsgemäß weist daher die Mantelfläche des Hauptkühlkörpers mindestens eine erste, eine zweite, eine dritte und eine vierte Teilfläche auf, wobei die erste Teilfläche parallel zur Anordnungsebene der mindestens einen LED verläuft, wobei die zweite Teilfläche einen ersten Winkel zur ersten Teilfläche einschließt, wobei die dritte Teilfläche einen zweiten Winkel zur ersten Teilfläche einschließt und wobei die vierte Teilfläche einen dritten Winkel zur ersten Teilfläche einschließt, wobei zumindest zwei der Winkel unterschiedlich sind. Auf diese Weise kann ein klappbares Element, wie aus dem Stand der Technik bekannt, vermieden werden, bei dem die Gefahr besteht, dass es durch Windeinfluss oder Erschütterungen zusammenklappt oder ein Umfallen der Baustellenleuchte nicht verhindern kann.

Besonders bevorzugt sind der erste, der zweite und der dritte Winkel voneinander verschieden, so dass mindestens drei unterschiedliche Abstrahlrichtungen realisiert werden können. Bei einer bevorzugten Ausführungsform umfasst die Mantelfläche weiterhin eine fünfte Teilfläche, die einen vierten Winkel zur ersten Teilfläche einschließt. Auf diese Weise lassen sich sogar vier unterschiedliche Abstrahlrichtungen realisieren. Besonders bevorzugt weist die Mantelfläche eine weitere Teilfläche auf, die parallel zur ersten Teilfläche verläuft, wobei die zweite, die dritte und die vierte Teilfläche oder die zweite, die dritte, die vierte und die fünfte Teilfläche zwischen der ersten und der weiteren Teilfläche angeordnet sind. Der Hauptkühlkörper weist demnach die Form eines unregelmäßig geformten Pyramidenstumpfs auf. Durch die weitere Teilfläche kann eine Abstrahlrichtung senkrecht nach oben realisiert werden.

Bevorzugt weist der Hauptkühlkörper eine Vielzahl von Finnen auf, die von der ersten Teilfläche abstehend angeordnet sind. Durch die Ausbildung der Länge und Höhe der jeweiligen Finnen werden dadurch die jeweiligen Teilflächen des Hauptkühlkörpers realisiert. Bei einer besonders bevorzugten Ausführungsform erstrecken sich die Finnen radial. Auf diese Weise wird sichergestellt, dass unabhängig davon, auf welcher Teilfläche die Lichtquellenvorrichtung gelagert wird, ein Kamin gebildet wird, durch den erwärmte Luft infolge von Konvektion abgestrahlt werden kann. Mit anderen Worten lässt eine derartige Ausbildung der Finnen des Hauptkühlkörpers unabhängig von der Lage der Lichtquellenvorrichtung eine Strömung der erwärmten Luft von unten nach oben zu. Dadurch lassen sich unabhängig von der Lage der Baustellenleuchte zufrieden stellende Kühlergebnisse erzielen.

Bevorzugt weist der Hauptkühlkörper eine Aussparung auf, wobei sich die Finnen radial zu dieser Aussparung erstrecken. Durch die Aussparung wird sichergestellt, dass durch die sich radial nach innen erstreckenden Finnen keine Engstelle entsteht, die eine Konvektion verhindern würde.

Bevorzugt ist die Aussparung dort angeordnet, wo die zweite, die dritte und die vierte oder die zweite, die dritte, die vierte und die fünfte Teilfläche ohne die Aussparung zusammenlaufen würden. Auf diese Weise wird der Kamineffekt in allen Lagen der Lichtquellenvorrichtung ermöglicht.

Bevorzugt weist jede Finne ein äußeres Ende und ein zum Zentrum des Hauptkühlkörpers orientiertes inneres Ende auf, wobei die inneren Enden benachbarter Finnen einen vorgebbaren Mindestabstand aufweisen. Dadurch lässt sich der Kamineffekt in einem vorgebbaren Ausmaß sicherstellen.

Bevorzugt ist der vorgebbare Mindestabstand durch Variation der Länge der jeweiligen Finnen eingestellt. Mit anderen Worten weisen demnach die einzelnen Finnen unterschiedliche Längen in ihrer Erstreckung zur Aussparung hin auf.

Es kann vorgesehen sein, dass der Anschluss zum Koppeln mit der mindestens einen Spannungsversorgung schwenkbar ausgebildet ist. Dadurch lässt sich die Lichtquellenvorrichtung unabhängig von ihrer momentanen Lage derart mit einer Spannungsversorgung koppeln, dass der Anschluss geringstmöglichen Biege- oder Scherkräften ausgesetzt ist.

Weitere bevorzugte Ausführungsformen ergeben sich aus den Unteransprüchen.

### Kurze Beschreibung der Zeichnung(en)

Im Nachfolgenden werden Ausführungsbeispiele der vorliegenden Erfindung unter Bezugnahme auf die beigefügten Zeichnungen näher beschrieben. Es zeigen:
- Fig. 1: in schematischer Darstellung eine aus dem Stand der Technik bekannte Lichtquellenvorrichtung mit einem LED-Array;
- Fig. 2: verschiedene schematische Darstellungen eines ersten Ausführungsbeispiels einer erfindungsgemäßen Lichtquellenvorrichtung;
- Fig. 3: weitere Ansichten des in Fig. 2 dargestellten Ausführungsbeispiels einer erfindungsgemäßen Lichtquellenvorrichtung;
- Fig. 4: eine Explosionsdarstellung der in der Fig. 2 und der Fig. 3 gezeigten Lichtquellenvorrichtung;
- Fig. 5: verschiedene Darstellungen eines zweiten Ausführungsbeispiels einer erfindungsgemäßen Lichtquellenvorrichtung;
- Fig. 6: verschiedene Darstellungen eines dritten Ausführungsbeispiels einer erfindungsgemäßen Lichtquellenvorrichtung; und
- Fig. 7: verschiedene Darstellungen des bei der in Fig. 6 dargestellten Ausführungsform einer erfindungsgemäßen Lichtquellenvorrichtung verwendeten Hauptkühlkörpers.

### Bevorzugte Ausführung der Erfindung

In den nachfolgenden Ausführungen werden für gleiche und gleich wirkende Bauelemente der verschiedenen Ausführungsbeispiele dieselben Bezugszeichen verwendet. Diese werden der Übersichtlichkeit halber nur einmal eingeführt.

Die Figuren 2 bis 4 zeigen verschiedene schematische Darstellungen eines ersten Ausführungsbeispiels einer erfindungsgemäßen Lichtquellenvorrichtung.

Hinter einem Array mit einer Vielzahl von LEDs 1 ist ein Hauptkühlkörper 2 angeordnet. Ein Frontkühlkörper ist mit 3 bezeichnet. Der Hauptkühlkörper 2 hat eine Mantelfläche, die einem unregelmäßigen Pyramidenstumpf entspricht. Seine Mantelfläche weist eine Vielzahl von Teilflächen 25a bis 25f auf, wobei die erste Teilfläche 25a parallel zur Anordnungsebene der LEDs 1 orientiert ist. Die zweite Teilfläche 25b schließt einen Winkel von 85° zur ersten Teilfläche 25a ein, die dritte Teilfläche 25c einen Winkel von 70°, die vierte Teilfläche 25d einen Winkel von 50°, die fünfte Teilfläche 25e einen Winkel von 30°. Die sechste Teilfläche 25f verläuft parallel zur ersten Teilfläche 25a. Die angegebenen Winkel sind lediglich beispielhaft und können je nach Anwendungszweck variieren. Durch die unterschiedlichen Winkel kann die Lichtquellenvorrichtung in unterschiedlichen Lagen gegenüber einer Unterlage positioniert werden, so dass auf diese Weise die Abstrahlrichtung der LEDs 1 ebenfalls variiert wird. Um eine Treibervorrichtung 5 thermisch von den LEDs 1 abzutrennen, befindet sie sich auf der von den LEDs abgewandten Seite des Hauptkühlkörpers 2. Der Hauptkühlkörper 2 weist eine Vielzahl von Finnen 6 auf, wodurch die Kontaktflächen zum Gehäuse 7, 8 der Treibervorrichtung 5 und damit die Wärmeübertragung gering gehalten wird. Im Gehäuse 7, 8 der Treibervorrichtung 5 befindet sich außerdem Platz, um an der Rückseite den Anschluss zur Spannungsversorgung (nicht gezeigt) anzuordnen. Dieser ist bevorzugt schwenkbar ausgebildet, um den unterschiedlichen Lagen, in die eine erfindungsgemäße Lichtquellenvorrichtung gegenüber einer Unterlage angeordnet werden kann, Rechnung zu tragen.

Das Gehäuse 7, 8 der Treibervorrichtung 5 und ein umlaufender Stoßschutz 9 verhindern, dass der Hauptkühlkörper 2 in direkten Kontakt zur Unterlage kommen kann. Dies ermöglicht ein Einströmen von Luft in die Finnen 6 und verhindert Beschädigungen des Hauptkühlkörpers 2.

Ein Griff 10, der Teil des Stoßschutzes 9 ist und aufgrund der asymmetrischen Gewichtsverteilung nicht mittig angeordnet ist, ermöglicht eine Positionierung der Lichtquellenvorrichtung ohne die erwärmten Kühlkörper 2, 3 zu berühren.

Die Lichtquellenvorrichtung kann entsprechend verschiedener Sicherheitsklassen aufgebaut werden. So kann von der Treibervorrichtung 5 bereits eine berührbare Versorgungsspannung zur Verfügung gestellt werden. Es kann aber auch das LED-Substrat, das heißt die Platine 11, so isoliert werden, dass die einschlägigen Vorschriften erfüllt werden. Dies kann beispielsweise mittels Keramik oder auch unter Verwendung von FR4-Platinen geschehen. Anstelle der im Ausführungsbeispiel dargestellten einen Platine 11 können auch mehrere Einzelplatinen verwendet werden.

In dem in den Figuren dargestellten Ausführungsbeispiel wird eine doppelte Isolierung durch Verwendung einer FR4-Platine und eines untergelegten Thermal-Interface-Materials (TIM) 12 gewährleistet. Die LEDs 1, vorliegend werden Einzel-LEDs verwendet, jedoch sind auch Multichip-LEDs einsetzbar, sind auf dem Substrat 11 aufgebracht, welches wiederum über das TIM 12 mit dem Hauptkühlkörper 2 verbunden ist. Die Abwärme der LEDs 1 wird auf diesem Weg in den Hauptkühlkörper 2 abgeleitet. Ebenso wird wiederum über das TIM 12 auch der Frontkühlkörper 3 thermisch angebunden.

Um die Verbindung beider Kühlkörper 2, 3 zu gewährleisten, sind diese fest miteinander verbunden, vorliegend mittels einer Verschraubung 13. Aufgrund dieser Fixierung ergibt sich sowohl für den umlaufenden Stoßschutz 9 als auch für die innen liegende Konstruktion ein definierter Abstand, in welchem die Komponenten positioniert werden müssen. Zur Berücksichtigung von Fertigungstoleranzen finden vorliegend elastische Komponenten Anwendung.

Einen bedeutenden Teil der Anpassung übernimmt das TIM 12. Zusätzlich übernimmt das TIM 12 neben der Anbindung der Platine 11 an den Hauptkühlkörper 2 und der Verbindung beider Kühlkörper 2, 3 auch die Aufgabe der Abdichtung gegen Feuchtigkeit.

Zum Ausgleich von Fertigungstoleranzen ist der Stoßschutz 9 aus zwei verschiedenen Kunststoffen gefertigt, einem festen und einem elastischen. Der elastische Teil stellt die Fixierung zwischen den Kühlkörpern 2, 3 sicher. Dabei können kleine Spitzen an den Kühlkörpern 2, 3 vorgesehen sein, welche sich in den Stoßschutz 9 bohren, oder kleine Spitzen am Stoßschutz, welche sich bei der Fixierung verbiegen.

Die Fixierung der Komponenten zueinander wird hinsichtlich der innen liegenden Elemente der Lichtquellenvorrichtung von einem Dichtungsring 15 erfüllt, der zwischen dem Frontkühlkörper 3 und einer durchsichtigen Scheibe 14 angeordnet ist. Der Dichtungsring 15 fixiert die Scheibe 14, einen Abstandshalter 16 sowie die Platine, das heißt das Substrat 11, zwischen den Kühlkörpern 2, 3. Der Dichtungsring 15 verhindert überdies das Eintreten von Feuchtigkeit an dieser Stelle.

Der Abstandshalter 16 positioniert die Scheibe 14 und verhindert einen Kontakt mit dem Frontkühlkörper 3, was insbesondere bei Verwendung von Glas für die Scheibe 14 von Bedeutung ist. Zwischen der Scheibe 14 und dem Abstandshalter 16 können weitere Elemente mit optischen Eigenschaften, beispielsweise Linsen, Reflektoren und dergleichen, angeordnet sein.

Verbindungsleitungen zwischen der Treibervorrichtung 5 und dem Substrat 11 mit den LEDs 1 verlaufen in einem Kunststoffkanal 17. Dieser Kanal 17 ragt durch den Hauptkühlkörper 2, das TIM 12 und das Substrat 11 in einen Hohlraum unterhalb des Abstandshalters 16. Würde der Frontkühlkörper 3 über den Abstandshalter 16 hinausragen, würde der Abstandshalter 16 die Isolierung zum Kühlkörper 3 gewährleisten. In diesem Hohlraum werden die Leitungen mit dem Substrat 11 verbunden.

Werden an dieser Stelle Sicherheitsabstände benötigt, so können in den Kanal 17 Abstufungen 18 eingebracht werden, die diese Abstände gewährleisten. Alternativ oder zusätzlich kann eine Aussparung 19 im Kühlkörper 2 zur Sicherstellung dieser Abstände vorgesehen sein.

Um die Dichtigkeit an dieser Stelle zu gewährleisten, kann an dem Kanal 17 ein weiterer Dichtungsring aufgebracht werden. Um das Austreten von Feuchtigkeit zu gewährleisten, kann an beliebiger Stelle eine feuchtigkeitsdurchlässige Membran, insbesondere eine Goretex-Membran, eingebracht werden.

Fig. 5 zeigt ein zweites Ausführungsbeispiel einer erfindungsgemäßen Lichtquellenvorrichtung. Dabei ist der Abstandshalter 16 und der Stoßschutz 9 in einem Teil vereint. Der Raum für den Anschluss der LEDs 1 befindet sich unter einer Abdeckung 20, der ebenfalls Teil des Elements 9, 16 ist.

Der Anschluss 21 an eine Spannungsversorgung ist schwenkbar ausgeführt, wodurch die Lichtquellenvorrichtung überdies auf die Rückseite gelegt werden kann.

Im Stoßschutz 9 können seitliche Kopplungsvorrichtungen 22 vorgesehen sein, welche eine Kopplung mehrerer Lichtquellenvorrichtungen miteinander ermöglichen.

In Fig. 6 ist ein drittes Ausführungsbeispiel einer erfindungsgemäßen Lichtquellenvorrichtung dargestellt, bei dem der Hauptkühlkörper 2, siehe Fig. 7, besonders vorteilhaft ausgeführt ist. Wie besonders deutlich Fig. 7 entnommen werden kann, erstrecken sich die Finnen 6 radial zu einer Aussparung 23. Die Aussparung 23 ist dort angeordnet, wo diese Teilflächen 25b, 25c, 25d, 25e ohne Aussparung zusammenlaufen würden. Jede Finne 6 weist ein äußeres und ein zum Zentrum des Hauptkühlkörpers 2 orientiertes inneres Ende auf, wobei die inneren Enden benachbarter Finnen 6 einen vorgebbaren Mindestabstand aufweisen. Dieser vorgebbare Mindestabstand wird durch Variation der Länge der jeweiligen Finnen 6 eingestellt. Bei dieser Ausführungsform wird unabhängig von der Lage der Lichtquellenvorrichtung eine Kaminwirkung erzielt, wodurch eine besonders hohe Kühlleistung in allen Lagen der Lichtquellenvorrichtung ermöglicht wird.

## Patentansprüche

1. Lichtquellenvorrichtung mit
- mindestens einer LED (1) mit einer Lichtabstrahlseite und einer der Lichtabstrahlseite gegenüberliegenden Rückseite, wobei die mindestens eine LED (1) auf einer Platine (11) angeordnet ist;
- mindestens einem Hauptkühlkörper (2), der mit der Rückseite der mindestens einen LED (1) gekoppelt ist; und
- einer Treibervorrichtung (5) zum Betreiben der mindestens einen LED (1), wobei die Treibervorrichtung (5) mindestens einen Anschluss (21) zum Koppeln mit einer Spannungsversorgung aufweist;
wobei die Lichtquellenvorrichtung weiterhin einen Frontkühlkörper (3) umfasst, der thermisch mit dem Hauptkühlkörper (2) gekoppelt ist,
**dadurch gekennzeichnet, dass** der Hauptkühlkörper (2) eine umlaufende Stoßschutzvorrichtung (9), insbesondere aus Kunststoff, aufweist.

2. Lichtquellenvorrichtung nach Anspruch 1,
**dadurch gekennzeichnet, dass** die Stoßschutzvorrichtung (9) eine erste, den Haupt- (2) und den Frontkühlkörper (3) kontaktierende Komponente und eine zweite, die Außenoberfläche der Stoßschutzvorrichtung (9) bildende Komponente aufweist, wobei die erste Komponente aus einem elastischeren Material besteht als die zweite Komponente.

3. Lichtquellenvorrichtung nach einem der Ansprüche 1 oder 2,
**dadurch gekennzeichnet, dass** in der Stoßschutzvorrichtung (9) ein Griff (10) ausgebildet ist.

4. Lichtquellenvorrichtung nach einem der Ansprüche 1 bis 3,
**dadurch gekennzeichnet, dass** in der Stoßschutzvorrichtung (9) mindestens eine Kopplungsvorrichtung (22) zum mechanischen und / oder elektrischen Koppeln mehrerer Lichtquellenvorrichtungen angeordnet ist.

5. Lichtquellenvorrichtung nach einem der vorhergehenden Ansprüche,
**dadurch gekennzeichnet,**
**dass** der Frontkühlkörper (3) eine nicht mit dem Hauptkühlkörper (2) gekoppelte Abstrahloberfläche aufweist, wobei der Frontkühlkörper (3) derart angeordnet ist, dass die Abstrahloberfläche zur Lichtabstrahlseite der mindestens einen LED (1) orientiert ist.

6. Lichtquellenvorrichtung nach einem der vorhergehenden Ansprüche,
**dadurch gekennzeichnet,**
**dass** die Platine (11) über ein thermisches Interface-Material (12) mit dem Hauptkühlkörper (2) gekoppelt ist, das insbesondere elastisch ausgebildet ist.

7. Lichtquellenvorrichtung nach einem der vorhergehenden Ansprüche,
**dadurch gekennzeichnet,**
**dass** der Frontkühlkörper (3) über ein thermisches Interface-Material (12) mit dem Hauptkühlkörper (2) gekoppelt ist, das insbesondere elastisch ausgebildet ist.

8. Lichtquellenvorrichtung nach einem der vorhergehenden Ansprüche,
**dadurch gekennzeichnet,**
**dass** die Treibervorrichtung (5) auf der Seite des Hauptkühlkörpers (2) angebracht ist, die nicht mit dem Frontkühlkörper (3) gekoppelt ist.

9. Lichtquellenvorrichtung nach einem der vorhergehenden Ansprüche,
**dadurch gekennzeichnet,**
**dass** sie weiterhin einen Kanal (17) umfasst, in dem Verbindungsleitungen, die die Platine (11) mit der Treibervorrichtung (5) verbinden, angeordnet sind.

## Claims

1. Light source device having
- at least one LED (1) with a light emitting side and a rear side opposite the light emitting side, the at least one LED (1) being arranged on a circuit board (11) ;
- at least one main heat sink (2), which is coupled to the rear side of the at least one LED (1); and
- a driver device (5) for driving the at least one LED (1), the driver device (5) having at least one connection (21) for coupling to a power supply;
the light source device further comprising a front heat sink (3), which is thermally coupled to the main heat sink (2),
**characterized in that**
the main heat sink (2) has a circumferential shock prevention device (9), in particular made of plastic.

2. Light source device according to Claim 1,
**characterized in that**
the shock prevention device (9) has a first component, making contact with the main heat sink (2) and the front heat sink (3), and a second component, forming the outer surface of the shock prevention device (9), the first component consisting of a more resilient material than the second component.

3. Light source device according to either of Claims 1 and 2, **characterized in that**
a handle (10) is formed in the shock prevention device (9).

4. Light source device according to one of Claims 1 to 3, **characterized in that**
at least one coupling device (22) for coupling a plurality of light source devices mechanically and/or electrically is arranged in the shock prevention device (9).

5. Light source device according to one of the preceding claims,
**characterized in that**
the front heat sink (3) has a radiating surface not coupled to the main heat sink (2), the front heat sink (3) being arranged in such a way that the radiating surface is oriented towards the light emitting side of the at least one LED (1).

6. Light source device according to one of the preceding claims,
**characterized in that**
the circuit board (11) is coupled to the main heat sink (2) via a thermal interface material (12) which is in particular formed so as to be resilient.

7. Light source device according to one of the preceding claims,
**characterized in that**
the front heat sink (3) is coupled to the main heat sink (2) via a thermal interface material0020(12) which is in particular formed so as to be resilient.

8. Light source device according to one of the preceding claims,
**characterized in that**
the driver device (5) is fitted to the side of the main heat sink (2) that is not coupled to the front heat sink (3).

9. Light source device according to one of the preceding claims,
**characterized in that**
it further comprises a channel (17) in which connecting leads which connect the circuit board (11) to the driver device (5) are arranged.

## Revendications

1. Dispositif de source lumineuse, comprenant
- au moins une LED (1) avec un côté de rayonnement lumineux et avec un côté arrière situé à l'opposé du côté de rayonnement lumineux, la au moins une LED (1) étant agencée sur une platine (11) ;
- au moins un dissipateur de chaleur principal (2) qui est couplé au côté arrière de la au moins une LED (1) ; et
- un dispositif de pilote (5) qui permet de faire fonctionner la au moins une LED (1), le dispositif de pilote (5) présentant au moins un branchement (21) pour le couplage avec une alimentation électrique ;
le dispositif de source lumineuse comprenant en outre un dissipateur de chaleur frontal (3) qui est couplé thermiquement au dissipateur de chaleur principal (2) ;
le dispositif de source lumineuse est **caractérisé en ce que** le dissipateur de chaleur principal (2) présente un dispositif antichoc circonférentiel (9) plus particulièrement en matière plastique.

2. Dispositif de source lumineuse selon la revendication 1, **caractérisé en ce que** le dispositif antichoc (9) présente un premier composant établissant un contact avec le dissipateur de chaleur principal (2) et avec le dissipateur de chaleur frontal (3) et un deuxième composant formant la surface extérieure du dispositif antichoc (9), le premier composant étant constitué d'un matériau qui est plus élastique que celui du deuxième composant.

3. Dispositif de source lumineuse selon l'une des revendications 1 ou 2, **caractérisé en ce qu'**une poignée (10) est formée dans le dispositif antichoc (9).

4. Dispositif de source lumineuse selon l'une des revendications 1 à 3, **caractérisé en ce qu'**au moins un dispositif de couplage (22) permettant de coupler mécaniquement et / ou électriquement plusieurs dispositifs de source lumineuse est agencé dans le dispositif antichoc (9).

5. Dispositif de source lumineuse selon l'une des revendications précédentes, **caractérisé en ce que** le dissipateur de chaleur frontal (3) présente une surface de rayonnement qui n'est pas couplée au dissipateur de chaleur principal (2), le dissipateur de chaleur frontal (3) étant agencé de telle manière que la surface de rayonnement est orientée vers le côté de rayonnement lumineux de la au moins une LED (1) présente au nombre d'une unité au moins.

6. Dispositif de source lumineuse selon l'une des revendications précédentes, **caractérisé en ce que** la platine (11) est couplée au dissipateur de chaleur principal (2) par le biais d'un matériau d'interface thermique (12) qui est formé en particulier de façon élastique.

7. Dispositif de source lumineuse selon l'une des revendications précédentes, **caractérisé en ce que** le dissipateur de chaleur frontal (3) est couplé au dissipateur de chaleur principal (2) par le biais d'un matériau d'interface thermique (12) qui est formé en particulier de façon élastique.

8. Dispositif de source lumineuse selon l'une des revendications précédentes, **caractérisé en ce que** le dispositif de pilote (5) est installé du côté du dissipateur de chaleur principal (2) qui n'est pas couplé au dissipateur de chaleur frontal (3).

9. Dispositif de source lumineuse selon l'une des revendications précédentes, **caractérisé en ce qu'**il comprend en outre un canal (17), dans lequel sont agencées des conduites de liaison qui relient la platine (11) au dispositif de pilote (5).
